# EUROPÄISCHE PATENTSCHRIFT

(11) **EP 2 270 763 B1**
(45) Veröffentlichungstag und Bekanntmachung des Hinweises auf die Patenterteilung: **13.07.2011**
(21) Anmeldenummer: 10005565.6
(22) Anmeldetag: 28.05.2010
(51) Int. Cl.: G08G 1/005, H05B 37/02

(54) **Anforderungsgerät für eine Verkehrsampel**
Request device for a traffic light
Appareil de sollicitation pour un feu de circulation

(30) Priorität: 24.06.2009 DE 102009030159
(43) Veröffentlichungstag der Anmeldung: 05.01.2011
(73) Patentinhaber: LIC Langmatz GmbH, 82467 Garmisch-Partenkirchen (DE)
(72) Erfinder: Wulf, Stephan, 82467 Garmisch-Partenkirchen (DE); Resch, Hansjörg, 82491 Grainau (DE)
(74) Vertreter: Flosdorff, Jürgen

(56) Entgegenhaltungen:
- DE-A1- 3 200 599
- DE-C1- 3 927 636
- US-A- 5 241 307

## Beschreibung

Die Erfindung betrifft ein Anforderungsgerät für eine Verkehrsampel, insbesondere für einen Fußgängerübergang, mit einem Gehäuse, das ein Basisgehäuseteil und einen Deckel aufweist, wobei in dem Gehäuse eine Platine mit einem elektrischen Schaltkreis und einem Mikroprozessor angeordnet ist, die mit einer Drucktaste oder einem Sensor verbunden sind, bei deren/dessen Betätigung ein Schaltvorgang auslösbar ist, mit der Folge, dass ein Freigabesignal (Grün-Phase des Übergangs) über eine bestimmte Zeitdauer erfolgt.

Das Anforderungsgerät hat entweder eine Drucktaste, die von einem Fußgänger, der die Straße überqueren will, gedrückt wird, oder einen Sensor, der auf die Annäherung einer Hand des Fußgängers reagiert und das Signal auslöst, das den Schaltvorgang des Anforderungsgeräts zur Freigabe des Übergangs hervorruft. Das Anforderungssignal wird dabei zunächst an eine externe Zentralsteuerung des Anforderungsgerätes weitergeleitet, die die Verkehrsampel für den Fahrzeugverkehr auf "Rot" schaltet, woraufhin die für Fußgänger vorgesehene Ampel das Freigabezeichen (z. B. "Grün") abgibt.

Das Anforderungsgerät kann mit niedriger Spannung von beispielsweise 24° oder 40 Volt betrieben werden oder aber mit einer höheren Spannung von 230 Volt. Wenn der Deckel des Anforderungsgerätes z. B. durch äußere Krafteinwirkung von dem Basisgehäuseteil entfernt wird, liegen die elektrischen Bestandteile des Gerätes nach außen frei. Wenn das Gerät mit einer Spannung von 230 Volt betrieben wird, besteht für unvorsichtige Personen, die in Berührung mit den elektrischen Bauteilen des Anforderungsgerätes geraten, eine erhebliche, lebensbedrohende Verletzungsgefahr. Außerdem werden die inneren Bestandteile des Anforderungsgerätes zum Beispiel durch Auftreffen von Regenwasser umgehend unbrauchbar. Das Anforderungsgerät ist mit fehlendem Deckel zudem unbrauchbar, da kein Schaltvorgang mehr eingeleitet werden kann. Dabei kann der unbrauchbare Zustand des Anforderungsgerätes längere Zeit bei der für Ampelanlagen zuständigen Stelle unentdeckt bleiben, so dass die notwendige Reparatur oder Ersetzung des Anforderungsgerätes lange Zeit auf sich warten lassen kann und die Verkehrssicherheit an dem Fußgängerübergang erheblich beeinträchtigt ist.

DE 3927636 C1 offenbart ein Anforderungsgerät für eine Verkehrsampel, dessen Gehäuse aus einem am Ampelmast zu befestigenden Unterteil und einem auf das Unterteil aufsetzbaren Deckel zusammen gesetzt ist. Der Stromanschluss ist dabei im Unterteil untergebracht, während die elektrischen Elemente im Deckel angeordnet sind. Zwischen dem Kabelanschluss im Unterteil und den Stromanschlüssen der elektrischen Elemente in dem Deckel ist eine selbsttätig schließende und bei Abnahme des Deckels selbsttätig lösende Stromverbindung vorgesehen, so dass bei abgenommenem Deckel die darin befindlichen Elemente stromlos kontrolliert oder ausgetauscht oder gegebenenfalls repariert werden können, ohne dass die Stromführungen dazu gelöst werden müssten.

DE 3200599 A1 offenbart eine Leuchtsäule mit Sollbruchstellen zwischen dem Oberteil und dem Unterteil, wobei nach Entfernen eines im Oberteil vorgesehenen Leuchtenteils die Stromzuführung durch einen Schalter unterbrochen wird.

Die US 5241307 A offenbart eine Signal erzeugende Vorrichtung für Fußgänger, die mit einem Mikroprozessor versehen ist.

Der vorliegenden Erfindung liegt die Aufgabe zugrunde, eine Lösung für das oben dargelegte Problem anzugeben.

Diese Aufgabe wird erfindungsgemäß durch die Merkmale des Patentanspruchs 1 gelöst.

Vorteilhafte Ausgestaltungen der Erfindung sind in den Unteransprüchen gekennzeichnet.

Die Erfindung sieht vor, dass in dem Gehäuse des Anforderungsgerätes ein Sicherheitsschalter angeordnet ist, der so mit dem Deckel des Gerätes zusammenwirkt, dass er bei entferntem Deckel selbstständig in seine Aus-Stellung versetzt wird, in der das Gerät abgeschaltet wird. Der Sicherheitsschalter ist über eine zugehörige Leitung mit einem Mikroprozessor verbunden. Das Gerät ist eingeschaltet, wenn der Deckel an dem Basisgehäuseteil befestigt ist, und ausgeschaltet, wenn der Deckel von dem Basisgehäuseteil entfernt ist.

Hierdurch ist sichergestellt, dass bei entferntem Deckel niemand in Kontakt mit stromführenden Bauteilen des Anforderungsgerätes geraten und sich hierdurch verletzen kann. Dies trifft sowohl für den Fall zu, dass beispielsweise durch Vandalismus der Deckel gewaltsam von dem Basisgehäuseteil getrennt wurde, als auch für den Fall, dass der Deckel entweder von Unbefugten von dem Basisgehäuseteil abgeschraubt oder aber von einem befugten Monteur abgenommen wurde, um einen Arbeitsvorgang in dem Anforderungsgerät auszuführen.

Weiter ist erfindungsgemäß vorgesehen, dass der Mikroprozessor ein die Störung anzeigendes Signal an eine externe Zentralsteuerung abgibt. Damit können umgehend Reparaturarbeiten an dem Anforderungsgerät durchgeführt werden. Wenn das Basisgehäuseteil unbeschädigt geblieben ist, kann mit der Anbringung eines neuen Deckels der Schaden behoben werden, wenn die Bauteile im Inneren des Anforderungsgerätes unbeschädigt geblieben sind.

Der Mikroprozessor kann ein Signal von dem Sicherheitsschalter empfangen und daraufhin selbst die Stromzufuhr zu dem Gerät unterbrechen oder der Mikroprozessor gibt ein entsprechendes Signal an die externe Zentralsteuerung weiter, die ihrerseits die Stromzufuhr zu dem Anforderungsgerät unterbricht.

In weiteren Einzelheiten wird vorgeschlagen, dass der Sicherheitsschalter einen Kontaktarm aufweist, der von dem Deckel in dessen Befestigungslage in die Ein-Stellung versetzt wird. In dem von dem Deckel unbeaufschlagten Zustand befindet sich der Kontaktarm in der Aus-Stellung des Sicherheitsschalters. Hierzu kann ein gelenkig angeordneter Kontaktarm durch Federkraft in die Aus-Stellung vorgespannt sein, oder aber der Kontaktarm kann aus einem elastischen Material bestehen und durch den Deckel in die Ein-Stellung gedrückt werden.

Weiter wird vorgeschlagen, dass der Deckel in seinem befestigten Zustand mit einem Vorsprung an dem Kontaktarm anliegt und diesen in der Ein-Stellung hält.

Der Vorsprung kann von der Innenseite des Deckels vorstehen und beim Befestigen des Deckels auf den Kontaktarm auftreffen.

Zweckmäßigerweise ist in dem Gehäuse des Anforderungsgerätes eine zweistöckige Platine angeordnet, wobei sich der Sicherheitsschalter auf der oberen Platine befindet und sich mit seinem Kontaktarm bis nahe zu einer Seitenwand des Deckels unter dessen Vorsprung erstreckt.

Weitere Einzelheiten der Erfindung ergeben sich aus der nachfolgenden Beschreibung einer bevorzugten Ausführungsform sowie anhand der Zeichnungen. Dabei zeigen:
Figur 1 einen Längsschnitt durch ein Anforderungsgerät;
Figur 2 einen Querschnitt durch das Gerät gemäß Figur 1 und
Figur 3 einen Ausschnitt aus einem Blockschaltbild des Anforderungsgeräts.

Figur 1 zeigt ein Anforderungsgerät für eine Verkehrsampel, dessen Gehäuse aus einem Basisgehäuseteil 1 und einem Deckel 2 zusammengesetzt ist. Der Deckel 2 ist an dem in Figur 1 linken Ende mit einem vorderen Randabschnitt in eine Ausnehmung des Basisgehäuseteils 1 eingesteckt und an seinem in der Figur 1 rechten Ende mit dem Basisgehäuseteil 1 verschraubt.

In dem Gehäuse befindet sich eine zweistöckige Platine 3 auf deren oberen Teil ein Sicherheitsschalter 4 angeordnet ist, der über eine Leitung 7 mit einem Mikroprozessor 8 verbunden ist. Der Sicherheitsschalter 4 hat einen bis in die Nähe des Deckels 2 reichenden Kontaktarm 5, der bei montiertem Deckel 2 von einem an dessen Innenwand angeformten Vorsprung 6 in die EIN-Stellung gedrückt (und in dieser Stellung gehalten) ist, in der das Gerät eingeschaltet ist.

Wenn der Deckel 2 von dem Basisgehäuseteil 1 entfernt ist, schwenkt der Kontaktarm 5 selbsttätig nach oben in die AUS-Stellung des Sicherheitsschalters 4, woraufhin der Mikroprozessor das Gerät abschaltet.

Figur 3 zeigt einen Ausschnitt aus einem Blockschaltbild des Gerätes. Der als "Vandalismusschalter" bezeichnete Sicherheitsschalter 4 ist über eine zugehörige Leitung 7 mit der zentralen Steuereinheit 8 verbunden, die entsprechend der Stellung des Schalters 4 das Gerät ein- oder ausschaltet. Weitere Einzelheiten der Erfindung sind aus der Beschriftung des Blockschaltbildes ersichtlich.

Es wird betont, dass die Erfindung nicht auf die beschriebene und dargestellte Ausführungsform beschränkt ist. Vielmehr sind alle offenbarten Merkmale auf jede sinnvolle Weise einzeln miteinander kombinierbar.

## Patentansprüche

1. Anforderungsgerät für eine Verkehrsampel, insbesondere für einen Fußgängerübergang, mit einem Gehäuse (1,2), das ein Basisgehäuseteil (1) und einen Deckel (2) aufweist, wobei in dem Gehäuse (1,2) eine Platine (3) mit einem Schaltkreis angeordnet ist, die mit einer Drucktaste oder einem Sensor verbunden ist, bei deren/dessen Betätigung ein Schaltvorgang auslösbar ist, mit der Folge, dass ein Freigabesignal über eine bestimmte Zeitdauer erfolgt, und wobei in dem Gehäuse (1,2) ein Sicherheitsschalter (4) angeordnet ist, der mit dem Deckel (2) in der Weise zusammen wirkt, dass das Anforderungsgerät abgeschaltet wird, wenn der Deckel (2) von dem Basisgehäuseteil (1) entfernt ist,
**dadurch gekennzeichnet,**
**dass** in dem Gehäuse (1,2) ein Mikroprozessor (8) angeordnet ist, mit dem der Sicherheitsschalter (4) über eine zugehörige Leitung (7) verbunden ist, und
**dass** der Mikroprozessor (8) im Fall der Abschaltung des Anforderungsgerätes ein die Störung anzeigendes Signal an eine externe Zentralsteuerung mehrerer Anforderungsgeräte abgibt.

2. Anforderungsgerät nach Anspruch 1,
**dadurch gekennzeichnet,**
**dass** die externe Zentralsteuerung auf das die Störung anzeigende Signal hin die Stromzufuhr zu dem Anforderungsgerät abschaltet.

3. Anforderungsgerät nach einem der Ansprüche 1 oder 2,
**dadurch gekennzeichnet,**
**dass** der Sicherheitsschalter (4) einen Kontaktarm (5) aufweist, der von dem Deckel (2) in dessen Befestigungslage in die Ein-Stellung versetzt wird.

4. Anforderungsgerät nach Anspruch 3,
**dadurch gekennzeichnet,**
**dass** sich der Kontaktarm (5) in dem von dem Deckel (2) unbeaufschlagten Zustand in der Aus-Stellung befindet.

5. Anforderungsgerät nach Anspruch 4,
**dadurch gekennzeichnet,**
**dass** der Kontaktarm (5) durch Federkraft in die Aus-Stellung vorgespannt ist.

6. Anforderungsgerät nach Anspruch 4,
**dadurch gekennzeichnet,**
**dass** der Kontaktarm (5) aus einem elastischen Material besteht.

7. Anforderungsgerät nach einem der Ansprüche 3 bis 6,
**dadurch gekennzeichnet,**
**dass** der Deckel (2) im befestigten Zustand mit einem Vorsprung (6) an dem Kontaktarm (5) anliegt und diesen in der Ein-Stellung hält.

8. Anforderungsgerät nach Anspruch 7,
**dadurch gekennzeichnet,**
**dass** der Vorsprung (6) von der Innenseite des Deckels (2) vorsteht und beim Befestigen des Deckels (2) auf den Kontaktarm (5) auftrifft und diesen in die Ein-Stellung drückt.

9. Anforderungsgerät nach einem der Ansprüche 1 bis 8.
**dadurch gekennzeichnet,**
**dass** der Sicherheitsschalter (4) auf der oberen Platine einer zweistöckigen Platine (3) angeordnet ist.

## Claims

1. A request device for a traffic light, particularly for a pedestrian crossing, with a housing (1, 2), which includes a base housing portion (1) and a cover (2), a printed circuit board (3) with a switching circuit being arranged in the housing (1, 2) which is connected to a push button or a sensor, on actuation of which a switching process be initiated with the consequence that a permission signal may be activated for a predetermined period of time and wherein arranged in the housing (1, 2) there is a safety switch (4), which co-operates with the cover (2) such that the request device is switched off when the cover (2) is removed from the base housing portion (1), **characterised in that** arranged in the housing (1, 2) there is a microprocessor (8), with which the safety switch (4) is connected by means of an associated cable (7) and that in the event of switching off of the request device, the microprocessor supplies a signal indicative of the fault to an external central controller for a plurality of request devices.

2. A request device as claimed in claim 1, **characterised in that** the external central controller switches off the power supply to the request device in response to the signal indicative of the fault.

3. A request device as claimed in one of claims 1 or 2, **characterised in that** the safety switch (4) includes a contact arm (5), which is displaced into the on position by the cover (2) in its fastened position.

4. A request device as claimed in claim 3, **characterised in that** the contact arm (5) is located in the off position in the condition in which it is not acted on by the cover (2).

5. A request device as claimed in claim 4, **characterised in that** the contact arm (5) is biased into the off position by a spring force.

6. A request device as claimed in claim 4, **characterised in that** the contact arm (5) consists of an elastic material.

7. A request device as claimed in one of claims 3 to 6, **characterised in that**, in the fastened position, the cover (2) engages the contact arm (5) with a projection (6) and holds it in the on position.

8. A request device as claimed in claim 7, **characterised in that** the projections (6) projects from the inner surface of the cover (2) and impinges on the contact arm (5) and presses it into the on position when the cover (2) is connected.

9. A request device as claimed in one of claims 1 to 8, **characterised in that** the safety switch (4) is arranged on the upper circuit board of a two-tier printed circuit board (3).

## Revendications

1. Appareil de sollicitation pour un feu de signalisation, en particulier pour un passage pour piétons, avec un boîtier (1, 2) lequel présente une partie du boîtier de base (1) et un couvercle (2), une platine (3) avec un circuit de commutation étant disposée dans le boîtier (1, 2), laquelle est en liaison avec un bouton-poussoir ou un capteur à l'actionnement duquel une opération de commutation peut être déclenchée, avec pour conséquence un signal d'activation qui perdure pendant une durée déterminée, et un interrupteur de sécurité (4) étant disposé dans le boîtier (1, 2), lequel coopère avec le couvercle (2) de manière à ce que l'appareil de sollicitation soit éteint lorsque le couvercle (2) est enlevé de la partie de boîtier de base (1),
**caractérisé en ce**
**qu'**un microprocesseur (8) est disposé dans le boîtier (1, 2), auquel l'interrupteur de sécurité (4) est connecté par l'intermédiaire d'une ligne (7) associée, et
en ce que le microprocesseur (8), en cas de mise hors circuit de l'appareil de sollicitation, émet un signal indiquant la perturbation à l'attention une commande centrale externe de plusieurs appareils de sollicitation.

2. Appareil de sollicitation selon la revendication 1,
**caractérisé en ce**
**que** la commande centrale externe, suite au signal indiquant la perturbation, coupe l'alimentation en courant de l'appareil de sollicitation.

3. Appareil de sollicitation selon l'une quelconque des revendications 1 ou 2,
**caractérisé en ce**
**que** l'interrupteur de sécurité (4) présente un bras de contact (5) que le couvercle (2) dans sa position de fixation fait passer dans la position allumée.

4. Appareil de sollicitation selon la revendication 3,
**caractérisé en ce**
**que** le bras de contact (5) se trouve dans la position éteinte à l'état de non sollicitation par le couvercle (2).

5. Appareil de sollicitation selon la revendication 4,
**caractérisé en ce**
**que** le bras de contact (5) est précontraint dans la position éteinte grâce à une force élastique.

6. Appareil de sollicitation selon la revendication 4,
**caractérisé en ce**
**que** le bras de contact (5) se compose d'un matériau élastique.

7. Appareil de sollicitation selon l'une quelconque des revendications 3 à 6,
**caractérisé en ce**
**que** le couvercle (2) à l'état fixé repose avec une saillie (6) sur le bras de contact (5) en maintenant celui-ci dans la position allumée.

8. Appareil de sollicitation selon la revendication 7,
**caractérisé en ce**
**que** la saillie (6) dépasse depuis le côté intérieur du couvercle (2) et bute lors de la fixation du couvercle (2) contre le bras de contact (5) en poussant celui-ci dans la position allumée.

9. Appareil de sollicitation selon l'une quelconque des revendications 1 à 8,
**caractérisé en ce**
**que** l'interrupteur de sécurité (4) est disposé sur la platine supérieure d'une platine à deux étages (3).
